# EUROPÄISCHE PATENTANMELDUNG

(11) **EP 3 915 417 A1**
(43) Veröffentlichungstag der Anmeldung: **01.12.2021**
(21) Anmeldenummer: 20176895.9
(22) Anmeldetag: 27.05.2020
(51) Int. Cl.: A41D 31/12, A41D 31/14, A41D 13/11, A41D 27/12

(54) **MUND-NASE-SCHUTZMASKE**

(71) Anmelder: HYSALMA Hygiene Sales & Marketing GmbH, 46047 Oberhausen (DE)
(72) Erfinder: Schulze-Burger, Eva, 47441 Moers (DE)
(74) Vertreter: Patentanwälte Walther Hinz Bayer PartGmbB

(57) **Zusammenfassung**

Gegenstand der Erfindung ist eine Mund-Nase-Schutzmaske, insbsondere zur Reduzierung der Verbreitung von Tröpfchen und Aerosolen aus dem Atem ihres Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind, wobei innen am Schutzelement (12) eine Atemauffangvorrichtung (10) angebracht ist. Eine Mund-Nase-Schutzmaske zu schaffen, welche eine bessere Schutzwirkung entfaltet und dennoch kostengünstig herstellbar ist, wird dadurch erreicht, dass die Atemauffangvorrichtung (10) eine dem Träger zugewandte Vorderseite (22) und eine dem Schutzelement (12) zugewandte Rückseite (24) aufweist, wobei die Vorderseite (22) luft- und flüssigkeitsdurchlässig ausgebildet ist, während die Rückseite (24) luftdurchlässig, aber flüssigkeitsundurchlässig ausgebildet ist und dass zwischen der Vorderseite (22) und der Rückseite (24) eine Kernschicht (26) vorgesehen ist, wobei die Kernschicht (26) ein Speichermittel für Flüssigkeiten und/oder einen flüssigkeitsanziehenden, hygroskopischen Bestandteil aufweist, insbesondere wobei eine handelsübliche Antitranspirationseinlage als Atemauffangvorrichtung (10) verwendet wird.

## Beschreibung

Die vorliegende Erfindung betrifft die Verwendung einer Antitranspirationseinlage gemäß Anspruch 1, ein Verfahren zur Herstellung einer Mund-Nase-Schutzmaske gemäß Anspruch 4 und eine Mund-Nase-Schutzmaske gemäß dem Oberbegriff der Ansprüche 5 und 6.

Bei einer Erkältung und/oder im Rahmen der Corona-Pandemie werden Bakterien und/oder Viren mittels einer Tröpfcheninfektion von einer Person auf eine Andere übertragen. Dabei haften die Bakterien und/oder Viren an im Atem der erkrankten Person befindlichen Tröpfchen oder Aerosolen an und werden beim Ausatmen im Raum verbreitet, wo dann eine andere Person diese Tröpchen und Aerosole aufnimmt oder einatmet und sich selbst ansteckt. Um Andere vor einer solchen Tröpfcheninfektion zu schützen werden den Mund und die Nase abdeckende Schutzmasken aus Papier, Vlies oder einem textilen Material getragen.

Beim Ausatmen gelangt der Atem der die Schutzmaske tragenden Person zwar in die Schutzmaske, jedoch gelangt ein großer Teil der Tröpfchen und erst recht der viel kleineren Aerosole durch das Papier, den Vlies oder das Textil hindurch in den Raum. Somit haben diese bekannten Schutzmasken nur eine geringe Schutzwirkung.

Davon ausgehend liegt der vorliegenden Erfindung die Aufgabe zu Grunde, eine Mund-Nase-Schutzmaske der eingangs genannten Art zu schaffen, welche eine bessere Schutzwirkung entfaltet und dennoch kostengünstig herstellbar ist.

Als technische Lösung dieser Aufgabe wird erfindungsgemäß vorgeschlagen, eine handelsübliche Antitranspirationseinlage, wie sie beispielsweise aus der WO 2008/017 296 A1 oder der DE 10 2015 000 583 A1 bekannt ist, innen in eine handelsübliche, textile Schutzmaske oder eine handelsübliche Papierschutzmaske zu kleben.

Dabei liegt der vorliegenden Erfindung die Erkenntnis zugrunde, dass die Antitranspirationseinlage atmungsaktiv, also luftdurchlässig ist, zur Aufnahme von Feuchtigkeit ausgebildet ist und kostengünstig zur Verfügung steht. Folglich ist die Antitransoiationseinlage sehr gut als Atemauffangvorrichtung einer Mund-Nase-Schutzmaske geeignet.

Als weitere technische Lösung dieser Aufgabe wird erfindungsgemäß eine Mund-Nase-Schutzmaske mit den Merkmalen des Anspruches 6 vorgeschlagen. Vorteilhafte Weiterbildungen dieser Mund-Nase-Schutzmaske sind den Unteransprüchen zu entnehmen.

Eine nach dieser technischen Lehre ausgebildete Mund-Nase-Schutzmaske hat den Vorteil, dass, sowohl bei einer handelsüblichen Antitranspirationseinlage, als auch bei der Atemauffangvorrichtung gemäß Anspruch 6, die sich im Atem des Trägers befindlichen Tröpfchen und Aerosole zwar durch die Vorderseite der Antitranspirationseinlage, bzw. der Atemauffangvorrichtung, hindurchgelangen, dann aber von der feuchtigkeitsspeichernden Kernschicht aufgenommen werden, so dass ein entsprechend gereinigter Atem durch die luftdurchlässige Rückseite der Antitranspiratonseinlage, bzw. der Atemauffangvorrichtung austritt, welcher für die in der Nähe des Trägers befindlichen Personen eine geringere Ansteckungsgefahr darstellt.

Ein weiterer Vorteil besteht darin, dass eine solche Atemauffangvorrichtung kostengünstig herstellbar ist, bzw. dass handelsübliche Antitranspirationseinlagen in großer Stückzahl und kostengünstig zur Verfügung stehen.

In einer bevorzugten Ausführungsform ist die Antitranspirationseinlage, bzw. die Atemauffangvorrichtung mittels einem lösbaren Haftkleber am Schutzelement angebracht. Dies hat den Vorteil, dass die Antitranspirationseinlage, bzw. die Atemauffangvorrichtung nach einer gewissen Einsatzzeit leicht wieder entfernt und durch eine frische Antitransprationseinlage, bzw. Atemauffangvorrichtung, ersetzt werden kann. Hierdurch wird das meist textile Schutzelement geschont und kann für einen längeren Zeitraum benutzt werden, bevor es wieder gewaschen, bzw. desinfiziert werden muss.

In einer anderen, ebenfalls bevorzugten Ausführungsform ist an der Antitranspirationseinlage bzw. an der Atemauffangvorrichtung eine erste und/oder eine zweite Sollknicklinie ausgebildet. Dies hat den Vorteil, dass die Antitranspirationseinlage bzw. die Atemauffangvorrichtung dreidimensional gewölbt werden kann und somit im Bereich der Nase des Trägers einen Freiraum schafft mit der Folge, dass sich der Tragekomfort der Mund-Nase-Schutzmaske deutlich erhöht, insbesondere wenn die Sollknicklinien an oder nahe der Unterkante des Schutzelementes zusammenlaufen.

Weitere Vorteile der erfindungsgemäßen Mund-Nase-Schutzmaske ergeben sich aus der beigefügten Zeichnung und den nachstehend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1: eine explosionsartige Darstellung einer handelsüblichen Antitranspirationseinlage und einer handelsüblichen, textilen Schutzmaske;
- Fig. 2: eine Vorderansicht einer erfindungsgemäßen Mund-Nase-Schutzmaske;
- Fig. 3: eine geschnitten dargestellte Seitenansicht der Mund-Nase-Schutzmaske gemäß Fig. 2, geschnitten entlang Linie III - III in Fig. 2.

Fig. 1 zeigt eine erste Ausführungsform einer handelsüblichen Antitranspirationseinlage 10 zur Anbringung an einem Kleidungsstück, wie sie aus der DE 10 2015 000 583 A1 bekannt ist und eine handelsübliche Schutzmaske 12 aus einem textilen Material. Diese Schutzmaske wird nachfolgend Schutzelement 12 genannt und ist aus einem textilen Stoff genäht. Das Schutzelement 12 verfügt über drei Falten 14 und einem rechten, sowie einem linken Befestigungsmittel, hier einem Halteband (16, 18), zur Anbringung der Schutzmaske an den Ohren seines Trägers.

In einer alternativen, hier nicht dargestellten Ausführungsform wird zur Herstellung einer erfindungsgemäßen Mund-Nase-Schutzmaske zur Reduzierung der Verbreitung von Tröpfchen und Aerosolen aus dem Atem seines Trägers eine zweite Ausführungsform einer handlesüblichen Antitranspirationseinlage verwendet, wie sie in der WO 2008/017 296 A1 beschrieben ist.

Zur Herstellung einer erfindungsgemäßen Mund-Nase-Schutzmaske zur Reduzierung der Verbreitung von Tröpfchen und Aerosolen aus dem Atem seines Trägers wird nun die Antitranspirationseinlage 10 (wahlweise gemäß der ersten oder der zweiten Ausführungsform) oder eine andere, hier nicht dargestellte Atemauffangvorrichtung, mittels des auf der Rückseite vorhandenen Haftklebers 20 auf eine dem Träger zugewandte Seite des Schutzelementes 12 geklebt. Eine solche Mund-Nase-Schutzmaske ist in den Figs. 2 und 3 dargestellt.

Wie insbesondere aus Fig. 3 ersichtlich ist, verfügt die als Atemauffangvorrichtung fungierende Antitranspirationseinlage 10 über eine dem Träger zugewandte Vorderseite 22, eine dem Schutzelement 12 zugewandte Rückseite 24 und einer zwischen der Vorderseite 22 und der Rückseite 24 ausgebildeten Kernschicht 26. Die Vorderseite 22 ist aus einem luft- und flüssigkeitsdurchlässigen Material gebildet. In dieser Ausführungsform ist die Vorderseite 22 aus einem Vliesstoff gebildet. In einer anderen, hier nicht dargestellten Ausführungsform ist die Vorderseite 22 aus einer perforierten Folie gebildet.

Die Rückseite 24 ist aus einem luftdurchlässigen, aber für Flüssigkeiten im wesentlichen undurchlässigem und somit atmungsaktiven Material gebildet.

In dieser Ausführungsform ist die Rückseite 24 aus einer Folie aus Polyethylen (PE) gebildet, kann in einer anderen Ausführungsform aber auch aus Propylen (PP) gebildet sein.

Die Kernschicht 26 ist in dieser Ausführungsform aus einem aus Zellulose gebildetem Vliesstoff gebildet, der auf seiner der Vorderseite zugewandten Seite zusätzlich mit einem flüssigkeitsanziehenden, hygroskopischen Bestandteil versehen ist. Dieser hygroskopische Bestandteil kann zum Beispiel Bortrioxid (B2O3) und/oder Aluminiumoxid (Al2O3) und/oder Calciumchlorid (CaCl2) sein.

In einer anderen, hier nicht dargestellten Ausführungsform ist der Kernschicht 26 ein Speichermittel für Flüssigkeiten, hier ein superabsorbierenes Polymer (SAP), beigefügt. Dieses superabsorbierende Polymer kann zum Beispiel ein Copolymer aus Acrylsäure (C3H4O2) und/oder Natriumacrylat (NaC3H3O2) sein, die als feine Kügelchen oder Fasern oder in Pulverform vorliegen können.

Die Antitranspirationseinlage 10 gemäß der ersten, hier dargestellten Ausführungsform (DE 10 2015 000 583 A1) verfügt über eine erste Sollknicklinie 28 und eine zweite Sollknicklinie 30, die beide gekrümmt von einer unteren Kante der Antitranspirationsaeinlage 10 zu einer oberen Kante der Antitranspirationseinlage 10 verlaufen. Beide Sollknicklinien 28, 30 beginnen in einem gemeinsamen Punkt 32, trennen sich dann aber aufgrund des gekrümmten Verlaufes. Wird nun die Antitranspirationseinlage 10 entlang mindestens einer Sollknicklinie 28, 30 zumindest teilweise gefaltet, so wölbt sich die Antitranspirationseinlage 10 dreidimensional und schafft somit Platz für die Nase des Trägers, was zu einem sehr hohen Tragekomfort führt.

## Patentansprüche

1. Verwendung einer handelsüblichen Antitranspirationseinlage (10) für Kleidungsstücke, insbesondere wie sie aus der WO 2008/017296 A1 oder der DE 10 2015 000 583 A1 bekannt ist, in einer Mund-Nase-Schutzmaske zur Reduzierung der Verbreitung von Tröpfchen und Aerosolen aus dem Atem ihres Trägers.

2. Verwendung nach Anspruch 1,
**dadurch gekennzeichnet,**
**dass** die Antitranspirationseinlage (10) als Atemauffangvorrichtung für die Mund-Nase-Schutzmaske verwendet wird.

3. Verwendung nach einem der Ansprüche 1 oder 2,
**dadurch gekennzeichnet,**
**dass** die Antitranspirationseinlage (10) derart in die Mund-Nase-Schutzmaske eingesetzt wird, dass die Sollknicklinien (28, 30) an einer Unterkante des Schutzelementes (12) zusammenlaufen.

4. Verfahren zur Herstellung einer Mund-Nase-Schutzmaske zur Reduzierung der Verbreitung von Tröpfchen und Aerosolen aus dem Atem ihres Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind,
**dadurch gekennzeichnet,**
**dass** an der dem Träger zugewandten Seite des Schutzelementes (12) eine handelsübliche Antitranspirationseinlage (10) für Kleidungsstücke, insbesondere wie sie aus der WO 2008/017296 A1 oder der DE 10 2015 000 583 A1 bekannt ist, angeklebt wird.

5. Mund-Nase-Schutzmaske, insbesondere zur Reduzierung der Verbreitung von Tröpfchen und Aerosolen aus dem Atem seines Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind, wobei innen am Schutzelement (12) eine Atemauffangvorrichtung (10) angebracht ist,
**dadurch gekennzeichnet,**
**dass** als Atemauffangvorrichtung eine handelsübliche Antitranspirationseinlage (10) für Kleidungsstücke eingesetzt wird, insbesondere wie sie aus der WO 2008/017296 A1 oder der DE 10 2015 000 583 A1 bekannt ist.

6. Mund-Nase-Schutzmaske, insbesondere zur Reduzierung der Verbreitung von Tröpfchen und Aerosolen aus dem Atem seines Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind, wobei innen am Schutzelement (12) eine Atemauffangvorrichtung (10) angebracht ist,
**dadurch gekennzeichnet,**
**dass** die Atemauffangvorrichtung (10) eine dem Träger zugewandte Vorderseite (22) und eine dem Schutzelement (12) zugewandte Rückseite (24) aufweist, wobei die Vorderseite (22) luft- und flüssigkeitsdurchlässig ausgebildet ist, während die Rückseite (24) luftdurchlässig, aber flüssigkeitsundurchlässig ausgebildet ist, und dass zwischen der Vorderseite (22) und der Rückseite (24) eine Kernschicht (26) vorgesehen ist, wobei die Kernschicht (26) ein Speichermittel für Flüssigkeiten und/oder einen flüssigkeitsanziehenden, hygroskopischen Bestandteil aufweist.

7. Mund-Nase-Schutzmaske nach einem der Ansprüche 5 bis 6,
**dadurch gekennzeichnet,**
**dass** an der Rückseite (24) auf der dem Schutzelement (12) zugewandten Seite der Antitranspirationseinlage, bzw. der Atemauffangvorrichtung (10), ein lösbarer Haftkleber (20) vorgesehen ist.

8. Mund-Nase-Schutzmaske nach einem der Ansprüche 5 bis 7,
**dadurch gekennzeichnet,**
**dass** an der Anttranspirationseinlage, bzw. an der Atemauffangeinrichtung (10), eine erste Sollknicklinie (28) und/oder eine zweite Sollknicklinie (30) ausgebildet sind, so dass die Antitranspirationseinlage, bzw. die Atemauffangvorrichtung (10), entlang der ersten und/oder der zweiten Sollknicklinie (28, 30) faltbar ist.

9. Mund-Nase-Schutzmaske nach Anspruch 8,
**dadurch gekennzeichnet,**
**dass** die erste und/oder die zweite Sollknicklinie (28, 30) derart gekrümmt ausgebildet sind/ist, dass sich die Antitranspirationseinlage, bzw. die Atemauffangvorrichtung (10), im zumindest teilweise gefalteten Zustand quasi dreidimensional erhebt.

10. Mund-Nase-Schutzmaske nach einem der Ansprüche 8 oder 9,
**dadurch gekennzeichnet,**
**dass** sich die erste Sollknicklinie (28) und die zweite Sollknicklinie (30) an einer Unterkante der Antitranspirationseinlage, bzw. der Atemauffangvorrichtung (10), annähern und/oder treffen.

11. Mund-Nase-Schutzmaske nach einem der Ansprüche 5 bis 10,
**dadurch gekennzeichnet,**
**dass** das Speichermittel ein superabsorbierendes Polymer (SAP) und/oder ein Acrylsäure-Copolymer ist.

12. Mund-Nase-Schutzmaske nach einem der Ansprüche 5 bis 11,
**dadurch gekennzeichnet,**
**dass** der hygroskopische Bestandteil B2O3 und/oder Al2O3 und/oder CaCl2 aufweist.

13. Mund-Nase-Schutzmaske nach einem der Ansprüche 5 bis 12,
**dadurch gekennzeichnet**,
das die Vorderseite (22) aus einem Vliesstoff oder aus Zellulose oder aus einer perforierten Folie gebildet ist.

14. Mund-Nase-Schutzmaske nach einem der Ansprüche 5 bis 13,
**dadurch gekennzeichnet,**
**dass** die Vorderseite (22) ein Mittel zur Hautberuhigung, insbesondere Salbei, aufweist.

## Geänderte Patentansprüche

### Geänderte Patentansprüche gemäss Regel 137(2) EPÜ.

1. Verwendung einer handelsüblichen Antitranspirationseinlage (10) für Kleidungsstücke, insbesondere wie sie aus der WO 2008/017296 A1 oder der DE 10 2015 000 583 A1 bekannt ist, in einer Mund-Nase-Schutzmaske zur Reduzierung der Verbreitung von Tröpfchen und Aerosolen aus dem Atem ihres Trägers.

2. Verwendung nach Anspruch 1,
**dadurch gekennzeichnet,**
**dass** die Antitranspirationseinlage (10) als Atemauffangvorrichtung für die Mund-Nase-Schutzmaske verwendet wird.

3. Verwendung nach einem der Ansprüche 1 oder 2,
**dadurch gekennzeichnet,**
**dass** die Antitranspirationseinlage (10) derart in die Mund-Nase-Schutzmaske eingesetzt wird, dass eine erste Sollknicklinie (28) und eine zweite Sollknicklinie (30) an einer Unterkante des Schutzelementes (12) zusammenlaufen.

4. Verfahren zur Herstellung einer Mund-Nase-Schutzmaske zur Reduzierung der Verbreitung von Tröpfchen und Aerosolen aus dem Atem ihres Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind,
**dadurch gekennzeichnet,**
**dass** an der dem Träger zugewandten Seite des Schutzelementes (12) eine handelsübliche Antitranspirationseinlage (10) für Kleidungsstücke, insbesondere wie sie aus der WO 2008/017296 A1 oder der DE 10 2015 000 583 A1 bekannt ist, angeklebt wird.

5. Mund-Nase-Schutzmaske zur Reduzierung der Verbreitung von Tröpfchen und Aerosolen aus dem Atem seines Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind, wobei innen am Schutzelement (12) eine Atemauffangvorrichtung (10) angebracht ist,
**dadurch gekennzeichnet,**
**dass** als Atemauffangvorrichtung eine handelsübliche Antitranspirationseinlage (10) für Kleidungsstücke eingesetzt wird, insbesondere wie sie aus der WO 2008/017296 A1 oder der DE 10 2015 000 583 A1 bekannt ist.

6. Mund-Nase-Schutzmaske zur Reduzierung der Verbreitung von Tröpfchen und Aerosolen aus dem Atem seines Trägers, mit einem Mund und Nase des Trägers abdeckenden Schutzelement (12), an dem Befestigungsmittel (16, 18) zur Anbringung des Schutzelementes (12) am Kopf und/oder an den Ohren des Trägers vorgesehen sind, wobei innen am Schutzelement (12) eine Atemauffangvorrichtung (10) angebracht ist,
**dadurch gekennzeichnet,**
**dass** die Atemauffangvorrichtung (10) eine dem Träger zugewandte Vorderseite (22) und eine dem Schutzelement (12) zugewandte Rückseite (24) aufweist, wobei die Vorderseite (22) luft- und flüssigkeitsdurchlässig ausgebildet ist, während die Rückseite (24) luftdurchlässig, aber flüssigkeitsundurchlässig ausgebildet ist, und dass zwischen der Vorderseite (22) und der Rückseite (24) eine Kernschicht (26) vorgesehen ist, wobei die Kernschicht (26) ein Speichermittel für Flüssigkeiten und/oder einen flüssigkeitsanziehenden, hygroskopischen Bestandteil aufweist.

7. Mund-Nase-Schutzmaske nach einem der Ansprüche 5 bis 6,
**dadurch gekennzeichnet,**
**dass** an der Rückseite (24) auf der dem Schutzelement (12) zugewandten Seite der Antitranspirationseinlage, bzw. der Atemauffangvorrichtung (10), ein lösbarer Haftkleber (20) vorgesehen ist.

8. Mund-Nase-Schutzmaske nach einem der Ansprüche 5 bis 7,
**dadurch gekennzeichnet,**
**dass** an der Anttranspirationseinlage, bzw. an der Atemauffangeinrichtung (10), eine erste Sollknicklinie (28) und/oder eine zweite Sollknicklinie (30) ausgebildet sind, so dass die Antitranspirationseinlage, bzw. die Atemauffangvorrichtung (10), entlang der ersten und/oder der zweiten Sollknicklinie (28, 30) faltbar ist.

9. Mund-Nase-Schutzmaske nach Anspruch 8,
**dadurch gekennzeichnet,**
**dass** die erste und/oder die zweite Sollknicklinie (28, 30) derart gekrümmt ausgebildet sind/ist, dass sich die Antitranspirationseinlage, bzw. die Atemauffangvorrichtung (10), im zumindest teilweise gefalteten Zustand quasi dreidimensional erhebt.

10. Mund-Nase-Schutzmaske nach einem der Ansprüche 8 oder 9,
**dadurch gekennzeichnet,**
**dass** sich die erste Sollknicklinie (28) und die zweite Sollknicklinie (30) an einer Unterkante der Antitranspirationseinlage, bzw. der Atemauffangvorrichtung (10), annähern und/oder treffen.

11. Mund-Nase-Schutzmaske nach einem der Ansprüche 5 bis 10,
**dadurch gekennzeichnet,**
**dass** das Speichermittel ein superabsorbierendes Polymer (SAP) und/oder ein Acrylsäure-Copolymer ist.

12. Mund-Nase-Schutzmaske nach einem der Ansprüche 5 bis 11,
**dadurch gekennzeichnet,**
**dass** der hygroskopische Bestandteil B2O3 und/oder Al2O3 und/oder CaCl2 aufweist.

13. Mund-Nase-Schutzmaske nach einem der Ansprüche 5 bis 12,
**dadurch gekennzeichnet,**
das die Vorderseite (22) aus einem Vliesstoff oder aus Zellulose oder aus einer perforierten Folie gebildet ist.

14. Mund-Nase-Schutzmaske nach einem der Ansprüche 5 bis 13,
**dadurch gekennzeichnet,**
**dass** die Vorderseite (22) ein Mittel zur Hautberuhigung, insbesondere Salbei, aufweist.
